# EUROPÄISCHE PATENTSCHRIFT

(11) **EP 0 271 482 B1**
(45) Veröffentlichungstag und Bekanntmachung des Hinweises auf die Patenterteilung: **04.12.1991**
(21) Anmeldenummer: 87890282.4
(22) Anmeldetag: 09.12.1987
(51) Int. Cl.: E04F 19/08, E05B 17/00

(54) **Halterung für die lösbare Abdeckung einer Öffnung in einer Fliesenwand**
Support for a removable cover of an opening in a tiled wall
Support pour le cache détachable d'une ouverture dans un mur carrelé

(30) Priorität: 10.12.1986 AT 3285/86; 11.03.1987 AT 574/87; 07.11.1987 AT 3221/87
(43) Veröffentlichungstag der Anmeldung: 15.06.1988
(73) Patentinhaber: Sperling, Karl-Heinz, A-1140 Wien (AT)
(72) Erfinder: Sperling, Karl-Heinz, A-1140 Wien (AT)
(74) Vertreter: Rippel, Andreas, Dipl.-Ing.

(56) Entgegenhaltungen:
- DE-B- 1 139 968
- FR-A- 1 255 461
- FR-A- 2 092 961
- FR-A- 2 158 645
- US-A- 3 491 486

## Beschreibung

Die Erfindung bezieht sich auf eine Halterung für die lösbare, fluchtende Abdeckplatte einer Öffnung in einer Fliesenwand.

Bekannte Halterungen sind mit federnden Schnappern versehen, die gegenüber den gleichfalls bekannten Halterungen mit Permanentmagneten den Vorteil haben, daß auch bei einem etwas ungenaueren Einbau eine sichere Befestigung erreicht wird, weil zufolge der federnden Wirkung der Schnapper auch dann eine genügend große Haltekraft erreicht wird, wenn diese Schnapper nicht genau im Zentrum des Gegenelementes zu liegen kommen. Bei den aus der AT-A-382.666 des Anmelders bekannten Halterungen waren zwei an verschiedenen Kanten der Abdeckung angeordnete Schnapper vorgesehen und die Abdeckung konnte durch Kippen aus der Öffnung entfernt werden. Um die Abdeckung in die gleiche Ebene mit der umgebenden Wand zu bringen, waren zusätzliche Anschläge für die Abdeckung angeordnet, die entsprechend ausgerichtet werden mußten.

Bei den z.B. aus der AT-A-355 281 bekannten Halterungen mit Magneten waren überdies Verstellvorrichtungen für die Magnete erforderlich.

Aus der US-A-3,491.486 ist eine Halterung für die lösbare Abdeckung einer Öffnung bekannt, bei der sowohl oben als auch unten an der die Öffnung abdeckenden Platte federnde Leisten befestigt sind, die rinnenförmige Ausformungen aufweisen. In der Öffnung sind Erhebungen vorgesehen, in die die rinnenförmigen Ausformungen der federnden Leisten beim Aufschieben der Platte einrasten. Eine derartige Halterung ist für Öffnungen in Fliesenwänden nicht brauchbar, weil das verhältnismäßig große Gewicht von Fliesen eine solche federnde Befestigung auch an der Unterseite der Öffnung nicht zuläßt. Es ist mit einer solchen Halterung insbesondere nicht möglich, eine einheitliche Fugenbreite zwischen den Fliesen zu erreichen, was für Fliesenwände jedoch wesentlich ist.

Die Erfindung hat es sich zum Ziel gesetzt, eine Halterung der eingangs beschriebenen Art so zu verbessern, daß ein einfacheres Versetzen möglich ist. Erreicht wird dies durch eine Halterung für die lösbare, fluchtende Abdeckplatte einer Öffnung in einer Fliesenwand, wobei die Halterung aus oberen und unteren sowohl an der Abdeckplatte als auch am Innenrand der Öffnung befestigten und zusammenwirkenden Halteelementen besteht, wobei einerseits mit dem unteren Innenrand der Öffnung ein L- oder T-förmiges Profil mit einem nach oben weisenden Schenkel verklebt ist, der in eine Rinne eines Profiles eingreift, das am unteren Rand der Abdeckplatte mit dieser verbunden ist und andererseits mit dem oberen Innenrand der Öffnung ein ebenfalls L-oder T-förmiges Profil verklebt ist, das mit dem oberen Halteelement der Abdeckplatte zusammenwirkt und dessen nach unten weisender Schenkel als Anschlag für die Abdeckplatte dient. Bei einer erfindungsgemäßen Halterung braucht an einer Seite der Halterung nur Schenkel und Rinne ineinandergeschoben zu werden, worauf die andere, mit dem oberen Halteelement, insbes. dem Schnapper versehene Seite in die Öffnung eingedrückt wird. Trotz dieser einfachen Handhabung ist beim Versetzen einer erfindungsgemäßen Halterung weniger Sorgfalt erforderlich, als bei den bekannten Halterungen, trotzdem wird eine exakte Einpassung der mit den aufgeklebten Fliesen versehenen Platte erreicht.

Die Erfindung bezieht sich ferner auf ein Verfahren zum Versetzen einer Halterung der genannten Art.

Bei bekannten Verfahren wird vorerst die Halterung, die aus einem Rahmen oder Rahmenteil besteht, in der Öffnung befestigt und dann, nach entsprechender Anpassung der Plattengröße an die Öffnungsgröße, die Platte in die Öffnung eingesetzt und die Fliesen auf die Platte aufgeklebt. Das Aufkleben der Fliesen auf die in der Öffnung stehende Platte ist verhältnismässig kompliziert und kann auch nicht mit der gewünschten Genauigkeit vorgenommen werden. Bei den bekannten Anordnungen bedarf es daher auch, wie bereits erwähnt wurde, einer Verstellvorrichtung, mit der die mit den Fliesen versehene Abdeckplatte der ungebenden Fliesenwand angepaßt werden kann. Solche Verstellvorrichtungen, die z.B. aus schraubbaren Magneten bestehen, verteuern die Halterung und sind auch nicht sehr einfach zu handhaben.

Ein weiteres Ziel der Erfindung ist daher, ein Verfahren zu schaffen, mit dem die Halterung einfacher und genauer als bisher versetzt werden kann. Erreicht wird dies mit einem Verfahren zum Versetzen einer Halterung mit einer Abdeckplatte für eine Öffnung in einer Fliesenwand, wobei die T- oder L-förmigen Profile der Halterung mittels eines Klebers am oberen und unteren Innenrand der Öffnung angebracht werden, wobei der Kleber eine derart ausreichend offene Zeit besitzt, daß die Abdeckplatte so lange in der Öffnung verschoben werden kann, bis die Oberflächen von Fliesenwand und Abdeckplatte in einer Ebene liegen. Bei Anwendung des erfindungsgemässen Verfahrens können die Fliesen außerhalb der Öffnung auf die Platte geklebt werden, wodurch eine gleichmässigere Oberfläche entsteht, und das Einrichten der Abdeckplatte kann erfolgen, ohne daß es besonderer Verstellvorrichtungen bedarf.

Bei Wahl eines Klebers mit entsprechend langer offener Zeit bleibt auch genügend Zeit, damit die Platte nach dem Anbringen der Halterung in der Öffnung größenmässig der Öffnung angepaßt wird und daß anschließend die Fliesen auf die Platte aufgeklebt werden.

Nachstehend ist die Erfindung an Hand von in den Zeichnungen dargestellten Ausführungsbeispielen näher beschrieben. Dabei zeigen: Fig.1 die Aufsicht auf den Teil einer verfliesten Wand mit einer eingesetzten erfindungsgemäßen Abdeckplatte; Fig.2 in stark vergrößertem Maßstab einen Schnitt längs der Linie II-II in Fig.1; Fig.3 die Rückansicht der Abdeckplatte nach Fig.1 ohne montierten Schnapper; Fig.4 eine der Fig.2 ähnliche Darstellung einer etwas abgeänderten Ausführungsform mit einer in die Randfuge eingeschobenen Handhabe.

Gemäß Fig.1 ist in einer Fliesenwand 1 eine Öffnung 2 angeordnet, die durch eine Abdeckplatte 3 verschlossen werden kann. Im gezeichneten Beispiel besteht die Abdeckplatte 3 aus einer Kunststoffplatte 4, auf die Fliesen 5 aufgeklebt sind.

An der oberen Seite der Abdeckplatte 3 ist unter Zwischenlage eines Plättchens 6 mit der Platte 4 ein handelsüblicher Schnapper 7 verschraubt, der eine Rolle 8 aufweist, die auf Armen 9 gelagert ist, die gegen die Kraft einer Feder nach innen zu verschiebbar sind.

Gegenüberliegend dem Schnapper 7 ist mit der Platte 4 ein rinnenförmiges Profil 10 verbunden, das sich im wesentlichen über die gesamte Breite der Platte 4 erstreckt. An der Unterseite der Öffnung 2 ist ein T-förmiges Profil 13 befestigt, dessen nach oben weisender Schenkel 11 in die Rinne 12 des Profiles 10 eingreift und dessen Flansch 14 mit dem Rand der Öffnung 2 verklebt wird.

Zum Zusammenwirken mit der Rolle 8 des Schnappers 7 ist ein ebenfalls T-förmiges Profil 15 mit dem oberen Rand der Öffnung 2 verklebt, dessen im Bereich des Schnappers 7 ausgeschnittener Schenkel 16 als Anschlag für die Abdeckplatte 3 dient.

Die Platte 4 ist zweckmäßig mit Löchern 18 versehen, um den Fliesenkleber 17 besser zu verankern. Aus Gründen der Übersichtlichkeit ist in Fig.3 nur eine Lochreihe dargestellt. Auf der Rückseite der Platte 4 (Fig.3) sind Stege 19 angeordnet, die im Zusammenwirken mit dem Profil 10 die Platte 4 verstärken.

Beim Versetzen der Halterung werden vorerst die Profile 13 und 15 mittels eines Klebers in der Öffnung 2 provisorisch befestigt. Der Kleber wird dabei so ausgewählt, daß er eine ausreichend offene Zeit besitzt, d.h. die Profile können noch einige Zeit lang in der Öffnung verschoben werden, bis der Kleber soweit ausgehärtet ist, daß eine feste Verbindung erfolgt ist. Derartige Kleber sind bekannt, so könnte z.B. Silikon verwendet werden.

Anschließend wird überprüft, ob die Größe der Platte 4 der Größe der Öffnung 2 entspricht, die Platte eventuell gekürzt und schließlich werden die Fliesen aufgeklebt. Da sich die Platte 4 dabei außerhalb der Öffnung befindet, können der Fliesenkleber und die Fliesen ohne Schwierigkeiten gleichmässig auf die Platte aufgebracht werden.

Nun wird die Abdeckplatte 3 so schräg in die Öffnung eingeführt, daß der Schenkel 11 in die Rinne 12 eingeschoben wird. Anschließend wird die Abdeckplatte 3 in die Öffnung 2 hinein verschwenkt, bis die Rolle 8 in die in Fig.2 dargestellte Lage hinter den Anschlag 20 gelangt.

Da der Kleber, mit dem die Profile 13 und 15 befestigt wurden, noch nicht ausgehärtet ist, kann die Abdeckplatte 3 mit den Profilen 13 und 15 in der Öffnung 2 so lange verschoben werden, bis die Oberflächen der Fliesenwand 1 und der Abdeckplatte 3 in einer Ebene liegen. Nach dem Aushärten des Klebers kann die Abdeckplatte 3 bei Bedarf geöffnet und auch wieder geschlossen werden.

Mittels des erfindungsgemässen Verfahrens können nicht nur Abdeckplatten versetzt werden, die mit einem Schnapper versehen sind, wenn sich auch solche Abdeckplatten als besonders zweckmässig erwiesen haben. Es ist aber auch das Versetzen von Abdeckplatten möglich, bei denen z.B. Haltemagnete verwendet werden. Bei diesen bekannten Anordnungen besteht die Halterung meist aus einem geschlossenen Rahmen aus L-förmigen Profilen, an dem die Magnete befestigt sind. Wird dieser Rahmen mit Hilfe des erfindungsgemässen Verfahrens versetzt, ergibt sich ebenfalls eine wesentliche Arbeitsvereinfachung und überdies kann die sonst erforderliche Verstellbarkeit der Magnete entfallen.

Beim Ausführungsbeispiel nach Fig.4, in der für gleiche Teile die gleichen Bezugszeichen wie in Fig.2 verwendet sind, ist auf die obere Seite der Abdeckplatte 3 ein U-förmiges Blechstück 26 geschoben, mit dem der Schnapper 7 verschraubt ist. Zum Zusammenwirken mit der Rolle 8 des Schnappers 7 ist ein Profil 25 am oberen Rand der Öffnung 2 eingeklebt, dessen Steg im Bereich des Schnappers 7 ausgeschnitten ist.

Beim Verschließen der Öffnung wird die Abdeckung so wie vorstehend beschrieben wurde so schräg in die Öffnung eingeführt, daß der Schenkel 11 in die Rinne 12 eingeschoben wird. Anschließend wird die Abdeckplatte 3 in die Öffnung 2 hinein verschwenkt, bis die Rolle 8 in die in Fig.4 dargestellte Lage hinter die Erhebung 28 des Profiles 25 gelangt, wobei der Schnapper an einem Schenkel 27 dieses Profiles anliegt.

Zum Öffnen der Abdeckplatte 3 ist eine Handhabe vorgesehen, die aus einem Plättchen 30 besteht. Dieses Plättchen weist eine federnde Zunge 31 auf, die aus dem Plättchen ausgestanzt und herausgebogen ist. Das Material des Plättchens 30 und insbesondere der Zunge 31 hat Federungseigenschaften und ist zweckmässig Kunststoff. Es könnte aber auch ein Metallplättchen sein.

Wird das Plättchen in die Randfuge 32 zwischen der Abdeckplatte 3 und der Fliesenwand 1 eingeschoben, federt die Zunge 31 vorerst zurück und legt sich anschließend gegen die Rückseite der Abdeckplatte 3. Dieser Zustand ist in Fig.4 dargestellt. Es ist somit sehr leicht möglich, durch Anziehen am Plättchen 30 die Abdeckplatte 3 entgegen dem Uhrzeigersinn aus der Öffnung 2 herauszuschwenken, wobei die Rolle 8 über die Erhebung 28 hinweggleitet.

Im Rahmen der Erfindung sind zahlreiche Abänderungen möglich. So könnten bei größeren Abdeckplatten mehrere Schnapper an der einen Seite der Abdeckplatte angeordnet werden. Der Schenkel 11 und insbesondere auch das Profil 10 könnte in mehrere Teile aufgelöst sein. Auch könnte die Rinne 12 am Innenrand der Öffnung 2 und der Schenkel 11 an der Abdeckplatte 3 angeordnet werden.

## Patentansprüche

1. Halterung für die lösbare, fluchtende Abdeckplatte (3) einer Öffnung (2) in einer Fliesenwand (1), wobei die Halterung aus oberen und unteren sowohl an der Abdeckplatte (3) als auch am Innenrand der Öffnung (2) befestigten und zusammenwirkenden Halteelementen besteht, wobei einerseits mit dem unteren Innenrand der Öffnung (2) ein L- oder T-förmiges Profil (13) mit einem nach oben weisenden Schenkel (11) verklebt ist, der in eine Rinne (12) eines Profiles (10) eingreift, das am unteren Rand der Abdeckplatte (3) mit dieser verbunden ist und andererseits mit dem oberen Innenrand der Öffnung (2) ein ebenfalls L- oder T-förmiges Profil (15, 25) verklebt ist, das mit dem oberen Halteelement (7) der Abdeckplatte (3) zusammenwirkt und dessen nach unten weisender Schenkel (16, 27) als Anschlag für die Abdeckplatte (3) dient.

2. Verfahren zum Versetzen einer Halterung mit einer Abdeckplatte (3) für eine Öffnung (2) in einer Fliesenwand (1) nach Anspruch 1, wobei die T-oder L-förmigen Profile (13,15,25) der Halterung mittels eines Klebers am oberen und unteren Innenrand der Öffnung (2) angebracht werden, wobei der Kleber eine derart ausreichend offene Zeit besitzt, daß die Abdeckplatte (3) so lange in der Öffnung (2) verschoben werden kann, bis die Oberflächen von Fliesenwand (1) und Abdeckplatte (3) in einer Ebene liegen.

## Claims

1. Securing device for a detachable, flush cover plate (3) for an opening (2) in a tile wall (1), the securing device consisting of upper and lower securing elements which are fastened both to the cover plate (3) and the inner rim of the opening (2) and act in cooperation; on the one hand, the upward limb (11) of an L or T-shaped profile (13) is glued to the lower inner rim of the opening (2), whereby the upward limb (11) engages in the groove (12) of a profile (10) which is connected to the lower edge of the cover plate (3); on the other hand, another L or T-shaped profile (15, 25) acting in cooperation with the upper securing element (7) of the cover plate (3) is glued to the upper inner rim of the opening (2), with the downward limb (16, 27) of this L or T-shaped profile (15, 25) serving as a stopper for the cover plate (3).

2. Method for the displacement of a securing device with a cover plate (3) for an opening (2) in a tile wall (1) according to claim 1, characterized in that the T or L-shaped profiles (13, 15, 25) of the securing device are fastened to the upper and lower inner rims of the opening (2) by means of a glue the hardening time of which is sufficiently long to shift the cover plate (3) in the opening (2) for as long as is necessary to align the surfaces of the tile wall (1) and the cover plate (3) at a precisely flush level.

## Revendications

1. Dispositif de support pour la plaque (3) de recouvrement détachable et alignée d'une ouverture (2) dans un mur à carreaux (1); le dispositif de support étant composé d'éléments de support supérieurs et inférieurs, concourants et attachés à la plaque de recouvrement (3) et au bord de l'ouverture (2); d'une part, la branche montrant en haut (11) d'un profilé en T ou L (13) est collée au bord intérieur inférieur de l'ouverture (2); cette branche (11) s'engrène dans la rigole (12) d'un profilé (10) qui est attaché au bord inférieur de le plaque de recouvrement (3); d'autre part, un deuxième profilé en L ou T (15, 25) concourant avec l'élément de support (7) supérieur de la plaque de recouvrement (3) est collé au bord intérieur supérieur de l'ouverture (2); ici, la branche montrant en bas (16, 27) de ce profilé en L ou T (15, 25) fonctionne comme butée pour la plaque de recouvrement (3).

2. Méthode de déplacement d'un dispositif de support avec une plaque de recouvrement (3) pour un ouverture (2) dans un mur à carreaux (1) selon revendication 1, caraterisé en ce que les profilés en T ou L (13, 15, 25) du dispositif de support sont attachés aux bords intérieurs supérieurs et inférieurs de l'ouverture (2) à l'aide d'une colle avec dont la durée de solidification est suffisante pour pouvoir remuer la plaque de recouvrement (3) dans l'ouverture (2) jusqu'à ce que les surfaces du mur à carreaux (1) et de la plaque de recouvrement (3) se trouvent exactement au même niveau.
